# EUROPÄISCHE PATENTSCHRIFT

(11) **EP 0 151 410 B1**
(45) Veröffentlichungstag und Bekanntmachung des Hinweises auf die Patenterteilung: **23.08.1989**
(21) Anmeldenummer: 85100421.8
(22) Anmeldetag: 17.01.1985
(51) Int. Cl.: B25H 1/10, B25H 1/04

(54) **Universalwerktisch**
Universal workbench
Etabli universel

(30) Priorität: 21.01.1984 DE 3402101
(43) Veröffentlichungstag der Anmeldung: 14.08.1985
(73) Patentinhaber: Black & Decker Overseas AG, FL-9490 Vaduz (LI)
(72) Erfinder: Bergler, Otto, D-7130 Mühlacker-Lomersheim (DE)
(74) Vertreter: Wilhelm, Hans-Herbert, Dr.-Ing.

(56) Entgegenhaltungen:
- EP-A- 0 148 617
- CH-A- 385 765
- DE-A- 2 700 495
- FR-A- 2 158 630
- GB-A- 590 162
- US-A- 2 466 209
- US-A- 2 587 177
- US-A- 2 599 170
- US-A- 3 349 819
- US-A- 4 170 345
- US-A- 4 186 784

## Beschreibung

Die Erfindung betrifft einen Universalwerktisch nach dem Oberbegriff des Patentanspruches 1. Aus der US-A-3 349 819 ist ein Universalwerktisch dieser Art bekannt, der an einer Längs- und an einer Querkante Führungsnuten von schwalbenschwanzförmigem Querschnitt besitzt, in denen ein korrespondierendes Laufteil einsetzbar ist, mit dem ein Anschlagarm über den Tisch verschoben werden kann, der zur Ausrichtung von Werkstücken dient, die dann entweder mit einer Bandsäge oder mit einer Kreissäge bearbeitet werden.

Der Erfindung liegt die Aufgabe zugrunde, einen Universalwerktisch der eingangs genannten Art so auszubilden, daß er bei einfachem Aufbau für die Bedürfnisse eines Heimwerkers ausgelegt und so gestaltet ist, daß eine Fülle von Bearbeitungsvorgängen problemlos durchführbar ist.

Zur Lösung dieser Aufgabe werden bei einem Universalwerktisch mit den Merkmalen des Oberbegriffes des Patentanspruches 1 die kennzeichnenden Merkmale des Patentanspruches 1 vorgesehen.

Durch diese Ausgestaltung kann ein Bearbeitungsgerät in sehr einfacher Weise wahlweise auf die erste Führungsschiene oder auf die an der Stirnkante vorgesehene zweite Führungsschiene aufgesetzt werden. Es ist dadurch möglich, längliche Werkstücke an der Stirnseite zu bearbeiten. Beispielsweise können Konterprofile, Verbindungsprofile oder dgl. gehobelt oder gefräst werden. Mit der ersten, an der Tischlängskante befestigten Führungsschiene, können Stirnbearbeitungen nämlich nur an Werkstücken durchgeführt werden, deren Länge nicht größer ist als die Tiefe des Tisches. Mit der zweiten Führungsschiene dagegen kann nun bei festliegenden Werkstücken auch eine Stirnbearbeitung von Werkstücken nahezu beliebiger Länge durchgeführt werden. Die Werkstücke können prinzipiell auch wesentlich länger sein als der gesamte Tisch. Die an der Tischlängskante vorgesehe Führungsschiene kann auch zur Längsbearbeitung von Werkstücken eingesetzt werden.

Dabei ist es vorteilhaft, daß die Arbeits oder Anschlagplatte jeweils in eine für den Bearbeitungsvorgang günstige Position gebracht werden kann, wobei auch der Queranschlag in jede beliebige Position bringbar ist und zur Fixierung der Lage des Werkstückes dienen kann. Schließlich fixieren die Anschlagklemmstücke die Position des Werkstückes während des Bearbeitungsvorganges in Längsrichtung. Sie können aus den Nuten beliebig herausgenommen und wieder eingesetzt werden. Vorzugsweise sind mehrere Nuten vorgesehen, so daß das Festlegen der Werkstücke weiter vereinfacht ist.

Nach den Merkmalen des Anspruches 2 ist es vorteilhaft, den Universalwerktisch als Klapptisch auszubilden. Insbesondere im Heimwerkerbereich besteht das Bedürfnis, einen knapp bemessenen Raum optimal auszunutzen. Dies läßt sich dadurch erreichen, daß der Tisch bei Nichtbenutzung zusammengeklappt wird. In diesem Zusammenhang ist es auch vorteilhaft, wenn die hinteren Standbeine des Universalwerktischs an einer Wand festgelegt sind. Nach der Benutzung des Tischs werden dann einfach die vorderen Standbeine eingeklappt - vorzugsweise in Tischlängsrichtung - und dann wird der Tisch an der Wand abgeklappt. Das Wiederaufrichten des Tischs vollzieht sich in umgekehrter Reihenfolge.

Weitere Merkmale und Vorteile der Erfindung ergeben sich aus den Unteransprüchen sowie aus der Beschreibung zur Zeichnung, in der eine bevorzugte Ausführungsform der Erfindung dargestellt ist. Es zeigen:
Fig. 1 Die perspektivische Ansicht eines erfindungsgemäßen Universalwerktischs,
Fig. das Bearbeiten der Längskanten eines Werkstücks und
Fig. 3 das Bearbeiten der Stirnkante eines Werkstücks.

Ein Universalwerktisch ist in der Fig. 1 als ganzes mit 1 bezeichnet. Er umfaßt eine Tischplatte 2, an der vordere Standbeine 3a und 3b sowie hintere Standbeine 4a und 4b über Scharniere schwenkbar gelagert sind. Die vorderen Standbeine 3a und 3b können in Tischlängsrichtung gemäß den Pfeilen A eingeklappt werden. Die hinteren Standbeine 4a und 4b sind an einer Wand 5 befestigt. Gegenüber diesen Standbeinen ist die Tischplatte 2 in Richtung des Pfeils B klappbar.

Der Universalwerktisch kann somit bei Nichtbenutzung sehr leicht gegen die Wand geklappt werden, in dem zunächst die vorderen Standbeine 3a und 3b in Richtung der Pfeile A eingeklappt werden und in dem die Tischplatte 2 anschließend in Richtung des Pfeils B gegen die Wand geklappt wird. Der zusammengeklappte Tisch hat somit nahezu keinen Raumbedarf und kann auch bei beengten Platzverhältnissen, beispielsweise in einem Hobbyraum oder in einer Garage, eingesetzt werden. Das Ausklappen des Tischs geschieht in umgekehrter Reihenfolge.

An der Tischlängskante ist eine erste Führungsschiene 6 befestigt. Auf diese Führungsschiene kann mittels einer mit einem Laufteil versehenen Halterung ein Bearbeitungsgerät wie ein Handhobel oder ein Fräsgerät aufgesetzt werden. Das Bearbeitungsgerät wird hierbei in Tischlängsrichtung geführt und gestattet auch dem Heimwerker das Bearbeiten von Werkstücken, insbesondere ihrer Längskanten.

Zum Bearbeiten der Stirnkanten von Werkstücken ist die Führungsschiene 6 dagegen nur bedingt geeignet. Werkstücke mit einer größeren Länge als der Tiefe des Tischs können nicht bearbeitet werden. An der Stirnseite des Tischs ist daher eine zweite Führungsschiene 7 von gleichem Profil wie die erste Führungsschiene 6 vorgesehen. Das Bearbeitungsgerät kann wahlweise entweder auf die Führungsschiene 6 oder auf die Führungsschiene 7 aufgesetzt werden. Durch die zweite Führungsschiene 7 ist es möglich, auch die Stirnkanten von Werkstücken von nahezu beliebiger Länge zu bearbeiten. Das Werkstück kann hierbei auch wesentlich länger sein als der gesamte Tisch; wird der Werktisch beispielsweise in einer Garage aufgebaut, so können bei offener Garagentür sogar Werkstücke bearbeitet werden, die länger sind als der gesamte Raum.

Die Tischplatte 2 ist an der den Führungsschienen gemeinsamen Ecke mit einer Ausnehmung 8 versehen. Über diese Ausnehmung kann das Bearbeitungsgerät problemlos in eine der beiden Führungsschienen 6 oder 7 eingeführt werden.

Die Tischplatte 2 weist einen Durchbruch 9 auf, der mit Anschlägen versehen ist. In der Darstellung gemäß Fig. 1 ist nur der hintere Anschlag 10 zu sehen. In den Durchbruch eingesetzt und von den Anschlägen 10 gehalten sind eine Arbeitsplatte 11 sowie eine Anschlagplatte 12. Die Arbeitsplatte 11 kann beliebig und dem jeweiligen Bearbeitungsvorgang angepasst in dem Durchbruch verschoben werden. Dasselbe gilt für die Anschlagplatte 12. Diese Anschlagplatte ist überdies mit Nuten 13a bis 13c versehen, in die, wie gezeigt, Anschlagklemmstücke 14a und 14b eingesetzt werden können.

Diese Anschlagklemmstücke dienen zum Anschlagen des Werkstücks in Längsrichtung und können je nach Wunsch in ihrer Nut verschoben, aber auch herausgenommen und in eine andere Nut eingesetzt werden.

In Querrichtung kann das Werkstück von einem Queranschlag 15, der gegenüber der Anschlagplatte 12 festlegbar ist, gehalten werden. Im gezeigten Ausführungsbeispiel geschieht die Festlegung des Queranschlags gegenüber der Anschlagplatte durch Flügelmuttern 16a und 16b, wobei die zugeordneten Schrauben in in der Fig. 1 nicht erkennbarer Weise beispielsweise mit Winkeln oder mit einem unter der Anschlagplatte 12 hindurchgehenden Bügel in Verbindung stehen.

Das aus der Anschlagplatte 12, dem Queranschlag 15 und den Anschlagklemmstücken 14a und 14b bestehende Anschlagsystem gestattet somit eine sichere Fixierung eines zu bearbeitenden Werkstücks.

In der Fig. 2 ist in einer Detaildarstellung die Bearbeitung der Längskante eines Werkstücks 17 gezeigt. Hierbei wird ein mit einer Halterung 18, die das Bearbeitungsgerät 19, beispielsweise einen Handhobel oder ein Fräsgerät, trägt, verbundenes Laufteil 20 in die erste Führungsschiene 6 eingeführt. Das Bearbeitungsgerät 19 kann nun in Tischlängsrichtung geführt werden, so daß das Werkstück 17 in Längsrichtung profiliert werden kann.

Die Bearbeitung von Stirnkanten ist jedoch nur beschränkt möglich, wenn das Bearbeitungsgerät an der ersten Führungsschiene 6 geführt wird. Werkstücke, deren Länge größer ist als die Tiefe des Tischs, können dann nämlich nicht bearbeitet werden. Zu diesem Zweck kann das Bearbeitungsgerät 19 jedoch, wie in der Fig. 3 gezeigt, auf die zweite Führungsschiene 7 aufgesetzt werden. Es können dann die Stirnkanten von im Prinzip beliebig langen Werkstücken profiliert werden, wie dies am Beispiel eines mit 21 bezeichneten Werkstücks gezeigt ist. Durch die Ausnehmung 8 läßt sich das Bearbeitungsgerät sehr leicht aus einer Führungsschiene herausziehen und in die andere einsetzen.

## Patentansprüche

1. Universalwerktisch mit einer an einer Längskante befestigten Führungsschiene und mit einer an einer Stirnkante des Werktisches (1) etwa im rechten Winkel zu der ersten Führungsschiene (6) befestigten zweiten Führungsschiene (7), die dasselbe Profil aufweist wie die erste Führungsschiene, an denen ein Laufteil (20) mit Führungsstücken geführt werden kann, und bei dem eine Ausnehmung (8) zum Ansetzen des Laufteiles an der den Führungsschienen (6, 7) gemeinsamen Tischecke vorgesehen ist, dadurch gekennzeichnet, daß mit dem Laufteil (20) eine Halterung für ein Bearbeitungsgerät (19), inbesondere ein Handhobel oder Fräsgerät verbunden ist, daß eine Tischplatte (2) mit einem Durchbruch (9) versehen ist, welcher Anschläge (10) aufweist, auf die eine Arbeitsplatte (11), eine Anschlagplatte (12) o.dgl. verschiebbar aufgesetzt werden kann, daß ein Queranschlag (15) vorgesehen ist, der gegenüber der Anschlagplatte (12) verschiebbar und festlegbar ist und daß die Tischplatte (2) und/oder die Anschlagplatte (12) mit vorzugsweise quer verlaufenden Nuten (13a bis 13c) versehen ist, in die Anschlagklemmstücke (14a, 14b) einsetzbar sind.

2. Universalwerktisch nach Anspruch 1, dadurch gekennzeichnet, daß seine Standbeine (3a, 3b, 4a, 4b) gegenüber der Tischplatte (2) über Scharniere o.dgl. klappbar sind.

3. Universalwerktisch nach Anspruch 2, dadurch gekennzeichnet, daß seine hinteren Standbeine (4a, 4b) an einer Wand (5) festgelegt sind.

## Claims

1. Universal workbench with a guide rail fixed to a longitudinal edge and with a second guide rail (7) fixed to a front edge of the the work bench (1) approximately at right angles to the first guide rail (6), which second guide rail has the same shape as the first guide rail on which a sliding part (20) with guide pieces can be moved and in which a recess (8) is provided for fixing the sliding part, together with the guide rails, to the corner of the table, characterised in that a mounting support for a processing tool (19), in particular a hand plane or cutter tool, is provided with the sliding part (20), which table top is provided with an opening (9) which has bearing surfaces (10) onto which a work top (11), an impact plate (12) or the like can be movably attached, that a longitudinal bearing surface (15) is provided, which can be moved and secured to the impact plate (12) and that the table top (2) and/or the impact plate (12) is provided with grooves (13a, 13b) which preferably extend transversely, into which fixing shims can be placed.

2. Universal workbench according to Claim 1, characterised in that its legs (3a, 3b, 4a, 4b) can be folded towards the table top (2) by means of a hinge.

3. Universal workbench according to Claim 2, characterised in that its back legs (4a 4b) are attached to a wall (5).

## Revendications

1. Etabli universel avec un rail de guidage fixé sur un bord longitudinal et avec un deuxième rail de guidage (7) fixé sur un bord frontal de l'établi (1), à peu près à angle droit du premier rail de guidage (6) qui présente le même profil que le premier rail de guidage, sur lequel une pièce coulissante (20) peut être guidée avec les bords de guidage, et dans lequel est prévu un évidement (8) pour placer la pièce coulissante au coin de l'établi commun aux rails de guidage (6, 7), caractérisé en ce qu'une fixation est liée à la pièce coulissante (20), pour un appareil d'usinage (19), notamment un rabot à main ou une fraise, qui présente une table (2) avec une ouverture (9) qui présente des rebords (10) sur lesquels on peut placer une plaque de travail (11), une plaque à rebord (12) ou analogue qui peut coulisser, un support transversal (15) est prévu qui peut se déplacer vis-à-vis de la plaque à rebord (12) et être positionné et la table (2) et/ou la plaque à rebord (12) est munie de rainures transversales (13a - 13c) dans lesquelles peuvent venir se loger les butées à pince (14a, 14b).

2. Etabli universel selon la revendication 1, caractérisé en ce que ses pieds (3a, 3b, 4a, 4b) peuvent être repliés à l'aide de charnières ou analogues le long de la table (2).

3. Etabli universel selon la revendication 2, caractérisé en ce que ses pieds arrière (4a, 4b) sont fixés sur une paroi (5).
